# EUROPÄISCHE PATENTSCHRIFT

(11) **EP 1 030 966 B1**
(45) Veröffentlichungstag und Bekanntmachung des Hinweises auf die Patenterteilung: **12.11.2003**
(21) Anmeldenummer: 99938131.2
(22) Anmeldetag: 05.06.1999
(51) Int. Cl.: F02M 47/02

(54) **KRAFTSTOFF-EINSPRITZVENTIL FÜR HOCHDRUCK-EINSPRITZUNG MIT VERBESSERTER STEUERUNG DER KRAFTSTOFFZUFUHR**
FUEL INJECTION VALVE FOR HIGH-PRESSURE INJECTION WITH IMPROVED FUEL SUPPLY CONTROL
SOUPAPE D'INJECTION DE CARBURANT POUR INJECTION HAUTE PRESSION AVEC COMMANDE AMELIOREE DE L'AMENEE DE CARBURANT

(30) Priorität: 18.06.1998 DE 19827267
(43) Veröffentlichungstag der Anmeldung: 30.08.2000
(73) Patentinhaber: ROBERT BOSCH GMBH, 70442 Stuttgart (DE)
(72) Erfinder: BETZ, Lorenz, D-96138 Burgebrach (DE)
(74) Vertreter: Isenbruck, Günter, Dr.
(86) Internationale Anmeldenummer: DE9901649
(87) Internationale Veröffentlichungsnummer: WO99066191

(56) Entgegenhaltungen:
- EP-A- 0 393 590
- EP-A- 0 661 442
- EP-A- 0 851 115
- EP-A- 0 890 729
- DE-A- 19 619 523
- DE-A- 19 802 495
- DE-A- 19 837 213
- GB-A- 2 319 302

## Beschreibung

### Stand der Technik

Die Erfindung betrifft ein Kraftstoff-Einspritzventil für Hochdruck-Einspritzung von Kraftstoff aus einem Hochdruck-Speicher in einen Brennraum einer Verbrennungskraftmaschine gemäß Oberbegriff von Anspruch 1.

Ein derartiges Kraftstoff-Einspritzventil ist in der DE 196 19 523 A1 beschrieben. Bei diesem bekannten Einspritzventil erfolgt die Steuerung der Einspritzung elektrohydraulisch, indem von dem Hochdruck-Speicher Kraftstoff unter Hochdruck einem Steuerraum zugeführt wird. Durch diesen Steuerdruck wird nun das Ventilglied des Kraftstoff-Einspritzventils in der Schließposition gehalten. Dies wird dadurch erreicht, daß die mit dem Steuerdruck beaufschlagte Steuerungsfläche des Ventilgliedes größer ist als die beaufschlagte Fläche an der Schulter der Düsennadel am Kraftstoff-Einspritzventil. Der Steuerraum ist mit dem Hochdruck-Speicher permanent verbunden, und zwar gedrosselt, und ist über eine weitere Drossel mit einem Drosselkanalabschnitt entlastbar. Diese letztgenannte Drossel wird von einem Magnetventil gesteuert. Sobald das Magnetventil diese Drossel öffnet, wird der Steuerraum entlastet, wodurch der Druck an den Druckflächen des Ventilglieds des Einspritzventil ausreichend ist, daß es in die geöffnete Stellung, das heißt die Einspritzposition, gebracht werden kann, während welcher die Einspritzung erfolgt. Wird nun durch das Magnetventil diese Drossel wieder geschlossen, so erfolgt eine Drucksteigerung im Steuerraum, welche zur Folge hat, daß das Ventilglied wieder in die Schließposition gebracht wird. Das Kraftstoff-Einspritzventil weist des weiteren eine vom Elektromagneten des Magnetventils abführende Entlastungsleitung auf, über welche die Kraftstoff-Absteuermenge an der genannten Drossel zu einem Entlastungsraum abfließen kann.

Ein derartiger prinzipieller Aufbau ist auch in der EP 0 661 442 A1 beschrieben. Die Drossel, welche mittels des Magnetventils steuerbar ist und welche die Seite des Kraftstoff-Einspritzventils zur Entlastungsleitung abdichtet bzw. öffnet und den Steuerraum miteinander verbindet, weist zwei zylindrisch ausgebildete Kanalabschnitte auf. Der erste Kanalabschnitt, welcher den eigentlichen Drosselquerschnitt darstellt, ist bezüglich seines Durchmessers lang ausgebildet und mündet mit einem Querschnittsprung in den zweiten zylindrischen Abschnitt, welcher einen erheblich größeren Querschnitt aufweist und die Verbindung des eigentlichen dünnen langen Drosselkanalabschnitts mit dem Steuerraum herstellt.

Insbesondere bei den schlanken langen und dünnen Drosselkanalabschnitten hat die Strömung des Kraftstoffes ausreichend Zeit, sich so auszubilden, daß der Kraftstoff sich an die Kanalwandungen anlegt. Bei diesen derartig engen Drosselkanal-Querschnitten ist dies jedoch mit nicht unerheblichen Strömungsverlusten verbunden. Zur Reduzierung der Strömungsverluste wurde der Weg beschritten, die Kanalwandungen dieser Drosselkanal-Querschnitte zu läppen, um deren Rauhigkeit zu reduzieren. Dies stellt jedoch einen hohen technologischen Aufwand dar, welcher mit hohen Fertigungskosten verbunden ist. Insbesondere bei sehr engen Drosselkanal-Querschnitten stößt eine derartige Oberflächen-Feinstbearbeitung unter Berücksichtigung vernünftiger Kosten an die Grenzen der technischen Durchführbarkeit.

Die Aufgabe der Erfindung besteht daher darin, ein Kraftstoff-Einspritzventil zu schaffen, dessen Drossel zwischen Magnetventil und Steuerraum mit geringem fertigungstechnischen Aufwand und geringen Strömungsverlusten herstellbar ist.

Diese Aufgabe wird mit einem Kraftstoff-Einspritzventil mit den Merkmalen gemäß Anspruch 1 gelöst. Zweckmäßige Weiterbildungen sind in den abhängigen Ansprüchen definiert.

### Vorteile der Erfindung

Das erfindungsgemäße Kraftstoff-Einspritzventil für die Hochdruck-Einspritzung von Kraftstoff aus einem Hochdruck-Speicher in einen Brennraum einer Verbrennungskraftmaschine, und zwar insbesondere eines Dieselmotors, weist ein Magnetventil auf, mittels welchem der Kraftstoffdruck in einem Steuerraum über eine Drossel, welche zumindest einen Kanalwandungen aufweisenden Drosselkanalabschnitt aufweist, entlastbar, was der Einspritzposition des Kraftstoff-Einspritzventils entspricht, oder aufbaubar ist, was der Schließposition des Kraftstoff-Einspritzventils bzw. der Nichteinspritzposition entspricht. Erfindungsgemäß ist der Drosselkanalabschnitt im wesentlichen blendenförmig ausgebildet. Indem der Drosselkanalabschnitt als Drosselblende ausgebildet ist, wird bewußt auf die Ausbildung der Strömung im Drosselkanalquerschnitt Einfluß genommen, indem der eigentliche Drosselkanalabschnitt so kurz ausgeführt ist, daß er in seiner Wirkung einer Blende gleicht, bei welcher beim Durchströmen die der Blende vorgeschalteten Kanalabschnitte und die der Blende nachgeschalteten Kraftstoff-Einspritzventile von der Strömung im wesentlichen an deren Kanalwandungen nicht berührt werden. Dadurch entsteht zum einen ein geringerer Strömungswiderstand, so daß sich das Steuerverhalten des Kraftstoff-Einspritzventils erheblich verbessern läßt. Zum anderen entfällt dadurch, daß der Drosselkanalquerschnitt als Blende ausgebildet ist, die aufwendige Oberflächen-Feinstbearbeitung in den ansonsten relativ engen Strömungskanälen. Dadurch können die Fertigungskosten reduziert werden. Außerdem wird dadurch der Einfluß der Fertigungsgenauigkeit auf das Strömungsverhalten in einer derartigen Drossel reduziert, da die Durchströmung des unmittelbaren Drosselbereiches im wesentlichen unabhängig von der Oberflächengestaltung der übrigen Kanalwandungen der Drossel ist.

Erfindungsgemäß weist der Drosselkanalabschnitt ein solches l/d-Verhältnis auf, daß Kavitation gewollt auftritt. Auch über eine spezielle geometrische Ausbildung, insbesondere eine kurze Länge, wird gemäß diesem Ausführungsbeispiel erreicht, daß sich die Strömung beim Durchströmen des eigentlichen Drosselkanalabschnitts im wesentlichen nicht an dessen Kanalwandungen anlegt, wodurch die Strömungsverluste reduziert werden.

Erfindungsgemäß weist der Drosselkanalabschnitt ein l/d-Verhältnis im Bereich von 1,0 bis 1,5 auf. In diesem Zusammenhang ist festzustellen, daß insbesondere entsprechend theoretischer Untersuchungen bei l/d-Verhältnissen im Bereich von 2 bis 3 keine Kavitation vorhanden ist. Praktisch ist die Kavitation jedoch vorhanden, allerdings reduziert. Um den ursprünglichen Effekt beizubehalten, nämlich Kavitation bewußt einzusetzen, damit die Strömung sich nicht an die Kanalwandung anlegt, wird somit die Länge des Drosselkanalabschnitts im Hinblick auf seinen Durchmesser erheblich reduziert, wodurch stark reduzierte l/d-Verhältnisse erzielt werden. Insbesondere bei sehr kleinen l/d-Verhältnissen nimmt der Drosselkanalabschnitt die Form einer Drosselblende ein.

Um die Strömungsbedingungen innerhalb der Drossel weiter zielgerichtet zu beeinflussen, weist gemäß einer weiteren bevorzugten Ausführungsform der Erfindung der Drosselkanalabschnitt in einem Übergangsbereich mit Querschnittserweiterung in Richtung auf den Steuerraum einen abgerundeten Bereich auf, welcher insbesondere HE-gerundet ausgebildet ist. Durch die abgerundete Ausbildung des Übergangsbereichung wird die Strahleinschnürung reduziert, was des weiteren die Strömungsverluste beim Durchströmen des eigentlichen Drosselquerschnittes bzw. der Drosselblende reduziert.

Vorzugsweise ist die Drossel mit einem ersten Drosselkanal, welcher mittels eines Schließelements des Magnetventils verschließbar ist, und einem zweiten Drosselkanal versehen, welcher in den Steuerraum mündet, wobei der blendenförmige Drosselkanalabschnitt bzw. die Drosselblende zwischen dem ersten Drosselkanal und dem zweiten Drosselkanal mit im wesentlichen axialer Ausrichtung zueinander angeordnet ist. Dabei sind die Durchmesser der Drosselkanäle so ausgebildet, daß die Strömungsverluste relativ gering gehalten sind, und ist der blendenförmige Drosselkanalabschnitt zwischen den beiden Drosselkanälen so kurz ausgebildet, daß er die Form einer Drosselblende erhält.

### Beschreibung eines Ausführungsbeispiels

Weitere Vorteile, Merkmale und Anwendungsmöglichkeiten der Erfindung werden nun anhand eines Beispiels unter Bezugnahme auf die beigefügten Zeichnungen detailliert erläutert. Es zeigen:
- Fig. 1: eine Querschnittsansicht eines Kraftstoff-Einspritzventils für Hochdruck-Einspritzung zur Erläuterung von dessen prinzipieller Funktionsweise; und
- Fig. 2: eine vergrößerte Schnittansicht des Bereiches des Kraftstoff-Einspritzventils gemäß Fig. 1, in welchem die Drossel mit dem erfindungsgemäßen blendenförmigen Drosselkanalabschnitt angeordnet ist.

In Fig. 1 ist ein Längsschnitt durch ein Kraftstoff-Einspritzventil für Hochdruck-Einspritzung von Kraftstoff mit einem darin integrierten Magnetventil 2 dargestellt. Die Ventilgröße 17 des Kraftstoff-Einspritzventils 1 ist eine Düsennadel 11 mit an sich bekannter konischer Dichtfläche, welche im Schließzustand zur Anlage an einem konischen Ventilsitz kommt. Von diesem Ventilsitz gehen Einspritzbohrungen ab, welche die eigentliche Düse 13 im Düsenkörper 12 darstellen. Die Düsennadel 11 wird durch eine Druckfeder 16 in Schließrichtung auf den Ventilsitz hin beaufschlagt. Die Düsennadel 11 weist des weiteren eine Druckschulter 15 auf, in deren Bereich im Düsenkörper 12 ein Druckraum 14 vorgesehen ist, welcher mit einer Hochdruck-Zulaufleitung 26 in Verbindung steht, über welche von einem Hochdruck-Anschluß 18 in Form eines Druckstutzens Kraftstoff mit Hochdruck, vorzugsweise mit einem Druck von 120 MPa dem Druckraum 14 zugeführt wird. Wenn der entsprechende Hochdruck im Druckraum 14 anliegt, wirkt er auf die Druckschulter 15 und erzeugt damit eine in axialer Richtung der Düsennadel 11 wirkende Kraft, welche bei entsprechender Steuerung des Magnetventils 2 ausreichend ist, die Düsennadel 11 anzuheben und die Düsenbohrungen der Düse 13 im Düsenkörper 12 freizugeben. Dadurch wird Kraftstoff in den Brennraum der Verbrennungskraftmaschine eingespritzt. In koaxialer Ausrichtung mit der Druckfeder 16 greift des weiteren an der Düsennadel 11 ein Ventilstößel 25 an, welcher in einem Einsetzteil 21 im Ventilgehäuse 17 des Kraftstoff-Einspritzventils 1 mit seiner Stirnseite einen Steuerraum 3 begrenzt. Dieser Steuerraum 3 weist vom Hochdruck-Anschluß 18 her einen Zulauf mit einer Hochdruck-Drossel 19 und einen Ablauf zu einer Entlastungsleitung 24 mit der erfindungsgemäßen Drossel 4 auf, welche durch ein Ventilglied 27 des Magnetventils 2 gesteuert wird.

In an sich bekannter Weise weist das Magnetventil 2 eine in Schließrichtung wirkende Feder 20 und eine Magnetspule 22 auf, welche bei Erregung ein Anziehen des Ventilglieds 27 bewirken, wodurch die Drossel 4 geöffnet wird. Im oberen Kopfbereich des Kraftstoff-Einspritzventils 1 ist des weiteren ein E-Anschluß 23 zur Stromversorgung des Magnetventils 2 vorgesehen.

Zur besseren Darstellung ist der Bereich der erfindungsgemäßen Drossel 4 in Fig. 2 als vergrößerte Schnittansicht dargestellt. Die Drossel 4 weist einen ersten Drosselkanal 8, welcher mittels eines kugelförmigen Schließelements 9 verschließbar ist, welches durch das Magnetventil 2 betätigbar ist, einen Drosselkanalabschnitt 5, welcher blendenförmig ausgebildet ist, und einen zweiten Drosselkanal 10 auf. Der Übergang des Drosselkanalabschnitts 5 ist dabei als gerundeter Übergangsbereich 6 ausgebildet, um einer Strahleinschnürung entgegenzuwirken. Der zweite Drosselkanal 10 mündet in den Steuerraum 3, in welchem sich der Ventilstößel 25 befindet, welcher durch entsprechenden Druck im Steuerraum 3 mit Kraftstoffdruck beaufschlagbar ist. Die magnetventilgesteuerte erfindungsgemäße Drossel 4 ist innerhalb des Ventilgehäuses 17 angeordnet.

Dadurch, daß der Drosselkanalabschnitt 5 eine solche kurze Länge bzw. ein solches l/d-Verhältnis aufweist, daß er als Drosselblende wirkt, und dadurch, daß der Übergangsbereich von diesem Drosselkanalabschnitt 5 in den zweiten Drosselkanal 10 als abgerundeter Übergangsbereich 6 ausgebildet ist, und dadurch, daß die geometrischen Verhältnisse der einzelnen Drosselkanäle bzw. Drosselkanalabschnitte sowie der Radien des abgerundeten Übergangsbereiches 6 aufeinander abstimmbar sind, kann die Ausbildung der Strömung durch die Drossel längs sämtlicher Kanalabschnitte bzw. Drosselkanäle im Hinblick auf eine optimale Steuerung des Kraftstoff-Einspritzventils 1 optimiert werden.

## Patentansprüche

1. Kraftstoffeinspritzventil (1) für Hochdruck-Einspritzung von Kraftstoff aus einem Hochdruck-Speicher in einem Brennraum einer Verbrennungskraftmaschine, insbesondere eines Dieselmotors, welches ein Magnetventil (2) aufweist, mittels welchem der Kraftstoffdruck in einem Steuerraum (3) übe eine Drossel (4) mit zumindest einem durch Kanalwandungen (6) definierten Drosselkanalabschnitt (5) entlastbar (Einspritzposition) oder aufbaubar (Schließposition) ist und der Drosselkanalabschnitt (5) im wesentlichen blendenförmig ausgebildet ist, **dadurch gekennzeichnet, dass** der Drosselkanalabschnitt ein l/d-Verhältnis im Bereich zwischen 1,0 bis 1,5 aufweist, derart, dass Kavitation auftritt und eine solche geometrische Ausbildung, insbesondere Länge 1 aufweist, das bei der Durchströmung des Drosselkanalabschnitts (5) mit Kraftstoff die Strömung sich zumindest größtenteils nicht an dessen Kanalwandungen (6) anlegt.

2. Kraftstoff-Einspritzventil (1) nach Anspruch 1, **dadurch gekennzeichnet, dass** der Drosselkanalabschnitt (5) in einem Übergangsbereich (7) mit Querschnittserweiterung in Richtung auf den Steuerraum (3) abgerundet, insbesondere HE-gerundet ausgebildet ist.

3. Kraftstoff-Einspritzventil (1) nach einem der Ansprüche 1 oder 2, **dadurch gekennzeichnet, dass** die Drossel (4) einen ersten Drosselkanal (8), welcher mittels eines Schließelements (9) des Magnetventils (2) verschließbar ist, und einen zweiten Drosselkanal (10) aufweist, welcher in den Steuerraum (3) mündet, und der blendenförmige Drosselkanalabschnitt (5) zwischen dem ersten Drosselkanal (8) und dem zweiten Drosselkanal (10) in im wesentlichen axialer Richtung zueinander angeordnet ist.

## Claims

1. Fuel injection valve (1) for high-pressure injection of fuel out of a high-pressure accumulator in a combustion space of an internal combustion engine, in particular of a diesel engine, which has a solenoid valve (2), by means of which the fuel pressure in a control space (3) can be relieved (injection position) or can be built up (closing position) via a throttle (4) having at least one throttle-duct portion (5) defined by duct walls (6), the throttle-duct portion (5) being of essentially diaphragm-shaped design, **characterized in that** the throttle-duct portion has a l/d ratio in the range of between 1.0 and 1.5, in such a way that cavitation occurs, and has a geometric design, in particular a length 1, such that, when fuel flows through the throttle-duct portion (5), the flow does not at least for the most part come to bear against the duct walls (6) of the latter.

2. Fuel injection valve (1) according to Claim 1, **characterized in that** the throttle-duct portion (5) is rounded, in particular HE-rounded, in a transitional region (7) with a cross-sectional widening in the direction of the control space (3).

3. Fuel injection valve (1) according to one of Claims 1 and 2, **characterized in that** the throttle (4) has a first throttle duct (8), which can be closed by means of a closing element (9) of the solenoid valve (2), and a second throttle duct (10), which issues into the control space (3), and the diaphragm-shaped throttle-duct portion (5) is arranged between the first throttle duct (8) and the second throttle duct (10) in an essentially axial direction with respect to these.

## Revendications

1. Injecteur de carburant (1) pour injection haute pression de carburant provenant d'un accumulateur haute pression disposé dans une chambre de combustion d'un moteur à combustion interne, plus particulièrement d'un moteur diesel, qui présente une électrovanne (2) servant soit à emmagasiner la pression du carburant dans une chambre de contrôle (3) par un étranglement (4) présentant au moins un tronçon du goulot d'étranglement défini par ses parois de goulot (6) (position fermée), soit à la relâcher (position d'injection) et pour laquelle le tronçon du goulot d'étranglement (5) est pour l'essentiel en forme de diaphragme,
**caractérisé en ce que**
le tronçon du goulot d'étranglement présente un rapport l/d compris entre 1,0 et 1,5 tel qu'il se forme de la cavitation, et à une formation géométrique notamment la longueur 1, telle que le courant d'écoulement ne provoque pas de dépôt, du moins en grande partie, sur les parois du goulot (6) lors du passage de carburant dans le tronçon du goulot d'étranglement (5).

2. Injecteur de carburant (1) selon la revendication 1,
**caractérisé en ce que**
le tronçon du goulot d'étranglement (5) est arrondi dans une zone de transition (7) comportant un élargissement transversal en direction de la chambre de contrôle (3), notamment en forme de rond HE.

3. Injecteur de carburant (1) selon l'une des revendications 1 ou 2,
**caractérisé en ce que**
l'étranglement (4) présente un premier goulot d'étranglement (8) fermant grâce à un élément de fermeture (9) de l'électrovanne (2) et un second goulot d'étranglement (10) débouchant dans la chambre de contrôle (3), et le tronçon du goulot d'étranglement (5) en forme de diaphragme est disposé, pour l'essentiel dans l'axe, entre le premier goulot d'étranglement (8) et le second goulot d'étranglement (10).
